# EUROPÄISCHE PATENTSCHRIFT

(11) **EP 2 294 676 B1**
(45) Veröffentlichungstag und Bekanntmachung des Hinweises auf die Patenterteilung: **13.11.2013**
(21) Anmeldenummer: 09733611.9
(22) Anmeldetag: 24.03.2009
(51) Int. Cl.: H02K 5/02, B25F 5/02

(54) **WERKZEUGMASCHINE, INSBESONDERE HANDWERKZEUGMASCHINE**
MACHINE TOOL, IN PARTICULAR HAND MACHINE TOOL
MACHINE-OUTIL, EN PARTICULIER MACHINE-OUTIL PORTATIVE

(30) Priorität: 18.04.2008 DE 102008001252
(43) Veröffentlichungstag der Anmeldung: 16.03.2011
(73) Patentinhaber: Robert Bosch GmbH, 70442 Stuttgart (DE)
(72) Erfinder: LAMPRECHT, Justus, 72144 Dusslingen (DE)
(86) Internationale Anmeldenummer: PCT/EP2009/053441
(87) Internationale Veröffentlichungsnummer: WO 2009/127501

(56) Entgegenhaltungen:
- EP-A- 0 493 033
- EP-A- 1 327 497
- EP-A2- 2 374 578
- DE-A1- 3 901 728

## Beschreibung

Die Erfindung bezieht sich auf eine Werkzeugmaschine, insbesondere eine Handwerkzeugmaschine, die ein Gehäuse zur Aufnahme und Halterung einer Antriebseinheit und eines Werkzeugs aufweist, wobei das Gehäuse zwei separate Gehäuseteile besitzt, die über eine Verbindungseinrichtung miteinander verbunden sind.

### Stand der Technik

Bekannt sind elektromotorisch betriebene Handwerkzeugmaschinen wie Bohrer, Winkelschleifer, Sägen oder dergleichen, die als Antrieb einen Elektromotor aufweisen, welcher in einem Motorgehäuse angeordnet ist und dessen Antriebsbewegung auf eine Antriebswelle mit daran angeordnetem Werkzeug übertragen wird. Mit dem Motorgehäuse sind Griffelemente verbunden, die als separate Bauteile ausgeführt sind und an denen die Handwerkzeugmaschine von der Bedienperson gehalten wird. Der Griff besteht beispielsweise aus zwei Griffhalbschalen, an denen jeweils zur Realisierung der Verbindung mit dem Motorgehäuse ein ringförmiger, radial nach innen gerichteter Verbindungsvorsprung angeordnet ist, der in einen zugeordneten Ringspalt am Motorgehäuse einragt.

Allgemein ist bei der Verbindung zwischen den verschiedenen Gehäuseteilen einer Werkzeugmaschine darauf zu achten, dass die im regulären Betrieb auftretenden Kräfte und Momente auch über einen langen Betriebszeitraum störungsfrei vom Gehäuse aufgenommen werden. So sind beispielsweise bei Handwerkzeugmaschinen nicht nur Kräfte in Längsrichtung, sondern zusätzlich auch Biegemomente zwischen den verschiedenen Gehäuseteilen zu übertragen. Die Verbindung zwischen den Gehäuseteilen muss in der Lage sein, diese Kräfte und Momente aufzunehmen.

Die EP 0 493 033 A1 zeigt eine Handwerkzeugmaschine, deren Gehäuse zweiteilig mit einem vorderen Gehäuseteil zur Aufnahme und Halterung einer Antriebseinheit 2 und einem hinteren Gehäuseteil aufweist, das das Griffteil bildet. Die beiden Gehäuseteile sind über eine Verbindungseinrichtung miteinander verbunden, die aus zwei Verbindungsvorsprüngen am hinteren Gehäuseteil und komplementär ausgebildeten Verbindungsausnehmungen am vorderen Gehäuseteil besteht. Es sind jeweils zwei Verbindungsvorsprünge bzw. Verbindungsausnehmungen vorgesehen, die in Verbindungs- bzw. Löserichtung, die zugleich die Längsachse der Handwerkzeugmaschine ist, hintereinander liegend angeordnet sind. Die Verbindungsvorsprünge weisen einen rechteckförmigen Querschnitt auf, ebenso die Verbindungsausnehmungen, und erstrecken sich senkrecht zur Verbindungs- bzw. Löserichtung.

Ein ähnlicher Gegenstand ist aus der EP 1 327 497 A2 bekannt, die ebenfalls eine Handwerkzeugmaschine mit zwei Gehäuseteilen umfasst, wobei die Gehäuseteile über eine Verbindungseinrichtung mit rechteckförmigen, sich senkrecht zur Längsachse erstreckenden Verbindungsvorsprüngen verbunden sind.

Die nachveröffentlichte EP 2 374 578 A2 offenbart eine Werkzeugmaschine mit einem zweiteiligen Gehäuse, dessen Gehäuseteile über eine Verbindungseinrichtung zu verbinden sind, die in Verbindungs- bzw. Löserichtung zwei zahnförmig ausgebildete Verbindungsvorsprünge an einem Gehäuseteil aufweist, welche in zugeordnete Verbindungsausnehmungen am anderen Gehäuseteil einragen. Die Verbindungsvorsprünge weisen Trapezform auf mit geradflächigen Seitenflanken und einer ebenfalls geradflächigen Stirnseite, die sich winklig zu den Seitenflanken erstreckt.

### Offenbarung der Erfindung

Der Erfindung liegt die Aufgabe zugrunde, eine Werkzeugmaschine, insbesondere eine Handwerkzeugmaschine, mit einfachen konstruktiven Maßnahmen so auszubilden, dass verschiedene Gehäuseteile in einfacher Weise miteinander verbunden werden können und zugleich eine Verbindung gewährleistet ist, mit der hohe Kräfte und Momente übertragen werden können.

Diese Aufgabe wird erfindungsgemäß mit den Merkmalen des Anspruches 1 gelöst. Die Unteransprüche geben zweckmäßige Weiterbildungen an.

Die erfindungsgemäße Werkzeugmaschine weist ein zumindest zweigeteiltes Gehäuse auf zur Aufnahme und Halterung der Antriebseinheit sowie des Werkzeuges. Die Verbindungseinrichtung, welche die beiden Gehäuseteile zusammenhält, weist mindestens zwei Verbindungsvorsprünge auf, die in der Verbindungs- bzw. Löserichtung der Gehäuseteile hintereinander liegend angeordnet sind und formschlüssig in zugeordnete Verbindungsausnehmungen im anderen Gehäuseteil eingreifen. Aufgrund der hintereinander liegenden Positionierung der Verbindungsvorsprünge an einem Gehäuseteil werden die über die Verbindung zu übertragenden Kräfte im Vergleich mit herkömmlichen Verbindungseinrichtungen auf die mindestens zwei Vorsprünge bzw. die zugeordneten Ausnehmungen verteilt, so dass zumindest eine Halbierung der Kräfte gegeben ist. Die Herabsetzung der zu übertragenden Kräfte schont das Gehäusematerial im Bereich der Verbindung, so dass es grundsätzlich möglich ist, dünnere Gehäusewandungen einzusetzen. Möglich ist es aber auch, insgesamt höhere Kräfte und Momente zwischen den Gehäuseteilen ohne eine unzulässige Verformung zu übertragen. Insgesamt werden die Kräfte und Momente auf einen größeren Kontaktbereich zwischen den Gehäuseteilen verteilt. Generell erfolgt die Verbindung mittels der erfindungsgemäßen Verbindungseinrichtung über einen Formschluss, welcher durch die in Verbinde- bzw. Löserichtung der Gehäuseteile wirkende Hinterschneidung von Verbindungsvorsprüngen und - ausnehmungen erzielt wird.

Ein weiterer Vorteil der mehrreihigen Verbindungsvorsprünge liegt in der erhöhten Sicherheit für den Fall einer Überbeanspruchung. Im Falle des Versagens eines Verbindungsvorsprunges kann die Verbindungsfunktion durch den zweiten Verbindungsvorsprung aufrechterhalten werden, ein Auseinanderbrechen des Gehäuses wird somit verhindert oder zumindest hinausgezögert.

Gemäß einer bevorzugten Ausführung ist die Verbindungseinrichtung in der Weise gestaltet, dass eine Verdrehmöglichkeit zwischen den verbindenden Gehäuseteilen gegeben ist. Die Verdrehung erfolgt um die Längsachse der Werkzeugmaschine bzw. um die Löse- bzw. Verbindungsrichtung zwischen den Gehäuseteilen. Damit ist die Verbindungseinrichtung in der Lage, Haltekräfte in Verbindungsrichtung zu übertragen und außerdem Biegemomente zwischen den Gehäuseteilen aufzunehmen, wobei zugleich ein Verdrehen zwischen den Gehäuseteilen erlaubt wird, was die Benutzung sowohl durch Rechtshänder als auch durch Linkshänder ermöglicht und vereinfacht. Zur Realisierung der Verdrehmöglichkeit sind die Verbindungsvorsprünge ebenso wie die zugeordneten Verbindungsausnehmungen in Umfangsrichtung gleichbleibend ausgeführt. Es kann ggf. zweckmäßig sein, die Verdrehmöglichkeit auf einen definierten Winkelbereich zu beschränken, beispielsweise durch Anschläge oder dergleichen begrenzt ist.

Des Weiteren ist es zweckmäßig, die mindestens zwei Verbindungsvorsprünge in sich gleich aufzubauen, also mit gleichem Querschnitt zu versehen. Dies erleichtert zum einen die Herstellung, zum andern werden über die gleichartigen Verbindungsvorsprünge auch zumindest annähernd gleich hohe Kräfte übertragen.

Des Weiteren ist es möglich, dass die Verbindungsvorsprünge sich über die gesamte Länge der Trennfuge zwischen den zu verbindenden Gehäuseteilen erstrecken. Möglich ist aber auch eine in Umfangsrichtung nur teilweise Abdeckung der Trennfuge. Außerdem können die mindestens zwei Verbindungsvorsprünge in Umfangsrichtung entweder gleich lang oder unterschiedlich lang ausgebildet sein.

Sofern keine Relativverdrehmöglichkeit zwischen den Gehäuseteilen gewünscht ist, sind vorteilhafterweise Anschläge zwischen den Gehäuseteilen vorgesehen, die ggf. auch unmittelbar an der Verbindungseinrichtung angeordnet sein können, beispielsweise durch radiales Eingreifen eines Zapfens oder dergleichen in eine zugeordnete Ausnehmung. Die Anschläge verhindern eine Relativverdrehung zwischen den Gehäuseteilen.

Die Verbindungsvorsprünge sind vorteilhafterweise einteilig mit einem der Gehäuseteile ausgebildet. Ebenso können die Verbindungsausnehmungen am anderen Gehäuseteil einteilig mit diesem ausgebildet sein, so dass der Formschluss zwischen den Gehäuseteilen durch einfaches axiales Aufschieben erzielt wird.

Möglich ist darüber hinaus aber auch eine Ausführung der Verbindungsvorsprünge als separates Bauteil, insbesondere indem die Verbindungsvorsprünge an einem separaten Gehäuseabschnitt angeordnet sind, welcher über weitere Verbindungsmittel mit einem der Gehäuseteile zu verbinden ist.

Gemäß einer weiteren vorteilhaften Ausführung weisen die Verbindungsvorsprünge Zahnform auf und besitzen zweckmäßigerweise eine Neigung, die der Löserichtung zwischen den zu verbindenden Gehäuseteilen entgegengesetzt ist. Auf diese Weise können höhere Verbindungskräfte zwischen den Gehäuseteilen übertragen werden. Die Zahnform der Verbindungsvorsprünge ermöglicht zum einen, die Biegebeanspruchung gleichmäßig über die gesamte Verbindungseinrichtung zu verteilen, zum andern wird das Aufschieben des einen Gehäuseteils auf das andere Gehäuseteil durch das spitze Zulaufen der Verbindungszähne sowie die Neigung der Verbindungszähne vereinfacht und das Lösen der Gehäuseteile erschwert. Die Ausführung in Zahnform hat darüber hinaus den Vorteil eines besseren Spiel- und Toleranzausgleichs.

Gemäß einer weiteren zweckmäßigen Ausführung ist der Grund zwischen den benachbarten Verbindungsvorsprüngen, also der Übergang von einem Verbindungsvorsprung zum nächsten Verbindungsvorsprung abgerundet, um Spannungsspitzen zu vermeiden, die zu einer Bauteilschädigung führen könnten.

Gemäß einer weiteren vorteilhaften Ausführung ist in den Gehäuseabschnitt mit den Verbindungsvorsprüngen bzw. den Verbindungsausnehmungen ein Dämpfungselement integriert, beispielsweise durch eine wellen- oder balgförmige Ausbildung der Gehäusewandung, die eine Längendehnung und -kontraktion in Verbindungs- bzw. Löserichtung erlaubt und über die Eigendämpfung des Materials zur Schwingungsdämpfung beiträgt. Möglich ist aber auch die Ausführung des Dämpfungselementes als separates Bauteil, das in die Wandung des Gehäuseabschnitts der Verbindungseinrichtung integriert oder an dieser befestigt wird.

Weitere Vorteile und zweckmäßige Ausführungen sind den weiteren Ansprüchen, der Figurenbeschreibung und den Zeichnungen zu entnehmen. Es zeigen:
- Fig.1: eine perspektivische Ansicht auf ein Gehäuse einer Handwerkzeugmaschine, bestehend aus einem Motorgehäuse und einem Griffgehäuse,
- Fig.2: eine Verbindungseinrichtung zwischen Motorgehäuse und Griffgehäuse, bestehend aus zwei zahnförmigen Verbindungsvorsprüngen an der Stirnseite des einen Gehäuseteiles, wobei die Verbindungsvorsprünge in zugeordnete Verbindungsausnehmungen am anderen Gehäuseteil einragen,
- Fig.3: ein Gehäuseteil mit zwei hintereinander angeordneten zahnförmigen Verbindungsvorsprüngen in vergrößerter Einzeldarstellung,
- Fig.4: das andere Gehäuseteil mit zugeordneten Verbindungsausnehmungen.

In den Figuren sind gleiche Bauteile mit gleichen Bezugszeichen versehen.

Die in Fig. 1 dargestellte Handwerkzeugmaschine 1 weist ein Gehäuse 2 auf, bestehend aus einem Motorgehäuse 3 mit einem darin angeordneten elektrischen Antriebsmotor 5 und einem zweiteiligen Griffgehäuse 4, das aus zwei Griffhalbschalen 4a und 4b aufgebaut ist. Das Motorgehäuse 3 und das Griffgehäuse 4 sind entlang einer Trennfuge über eine Verbindungseinrichtung miteinander verbunden. Die Antriebsbewegung des Antriebsmotors 5 wird über eine nur schematisch dargestellte Antriebsverbindung 6 auf eine Antriebswelle 7 übertragen, die Träger eines lösbar befestigbaren Werkzeuges ist.

Wie Fig. 2 zu entnehmen, weist die Verbindungseinrichtung 9, über die das Motorgehäuse 3 mit jeder Griffhalbschale 4a bzw. 4b zu verbinden ist, zwei hintereinander liegende, zahnförmige Verbindungsvorsprünge 10 und 11 auf, die an einem Gehäuseabschnitt 14 angeordnet sind und sich radial nach innen erstrecken, bezogen auf die Verbindungs- bzw. Löserichtung 15, in der die Gehäuseteile miteinander verbunden bzw. voneinander gelöst werden. Der Gehäuseabschnitt 14 ist einteilig mit der Wandung eines Gehäuseteiles ausgebildet, im Ausführungsbeispiel einteilig mit der Griffhalbschale 4a. Die Wandstärke des Gehäuseabschnittes 14 entspricht der Wandstärke der Griffhalbschale 4a. Die sich in Radialrichtung erstreckende Zahnhöhe, also der Abstand zwischen dem Zahngrund zwischen den beiden Verbindungsvorsprüngen 10 und 11 und der jeweiligen Spitze, entspricht zumindest annähernd der Wandstärke des Gehäuseabschnittes 14.

Wie Fig. 2 in Verbindung mit Fig. 3 und 4 zu entnehmen, ragen in der Verbindungsposition der Gehäuseteile 3 und 4a die zahnförmigen Verbindungsvorsprünge 10 und 11 in zugeordnete, komplementär ausgebildete Verbindungsausnehmungen 12 und 13 ein, die in das andere Gehäuseteil 3 - dem Motorgehäuse - eingebracht sind. Auf Grund der komplementären Ausführung sind in der Verbindungsposition die Verbindungsvorsprünge spielfrei in den zugeordneten Ausnehmungen aufgenommen. Die zahnförmigen Verbindungsvorsprünge weisen, bezogen auf die Löserichtung 15, eine entgegengesetzt gerichtete Neigung auf, so dass höhere Verbindungskräfte in Löserichtung übertragbar sind.

Auf Grund der Zahnform verjüngt sich der Querschnitt der Verbindungsvorsprünge 10 und 11 radial von außen nach innen, die Verbindungsausnehmungen 12 und 13 sind entsprechend komplementär ausgebildet. Der am Übergang zwischen den in Achs- bzw. Löserichtung benachbarten und hintereinander liegenden Verbindungsvorsprüngen 10 und 11 ist mit einem abgerundeten Querschnitt versehen, um Kerbwirkungen zu vermeiden.

Es kann ggf. zweckmäßig sein, mehr als zwei Verbindungsvorsprünge in der Verbindungs- bzw. Löserichtung hintereinander liegend angeordnet vorzusehen und den Verbindungsvorsprüngen eine entsprechende Anzahl am anderen Gehäuseteil zuzuordnen.

## Patentansprüche

1. Werkzeugmaschine, insbesondere Handwerkzeugmaschine, mit einem Gehäuse (2) zur Aufnahme und Halterung einer Antriebseinheit und eines Werkzeugs (8), wobei das Gehäuse (2) zwei separate Gehäuseteile (3, 4) aufweist, die über eine Verbindungseinrichtung (9) miteinander verbunden sind, wobei die Verbindungseinrichtung (9) mindestens zwei Verbindungsvorsprünge (10, 11) an einem Gehäuseteil (3, 4) aufweist, die in Verbindungs- bzw. Löserichtung (15) der beiden Gehäuseteile (3, 4) hintereinander liegend angeordnet sind und formschlüssig in zugeordnete Verbindungsausnehmungen (12, 13) im anderen Gehäuseteil (3, 4) eingreifen,
**dadurch gekennzeichnet, dass** die Verbindungsvorsprünge (10, 11) als spitz zulaufende Verbindungszähne ausgebildet sind, wobei mindestens ein zahnförmiger Verbindungsvorsprung (10, 11) eine Neigung entgegen der Löserichtung (15) zwischen den zu verbindenden Gehäuseteilen (3, 4) aufweist, und dass der Übergang zwischen den Verbindungsvorsprüngen (10, 11) abgerundet ist.

2. Werkzeugmaschine nach Anspruch 1,
**dadurch gekennzeichnet, dass** mindestens ein Verbindungsvorsprung (10, 11) sich über die gesamte Länge der Trennfuge zwischen den zu verbindenden Gehäuseteilen (3, 4) erstreckt.

3. Werkzeugmaschine nach Anspruch 1 oder 2,
**dadurch gekennzeichnet, dass** die Verbindungsvorsprünge (10, 11) zueinander gleichartig aufgebaut sind.

4. Werkzeugmaschine nach einem der Ansprüche 1 bis 3,
**dadurch gekennzeichnet, dass** die Verbindungsvorsprünge (10, 11) einteilig mit dem Gehäuseteil (3, 4) ausgebildet sind.

5. Werkzeugmaschine nach einem der Ansprüche 1 bis 3,
**dadurch gekennzeichnet, dass** die Verbindungsvorsprünge (10, 11) einteilig mit einem als separates Bauteil ausgeführten Gehäuseabschnitt (14) ausgebildet und über weitere Verbindungsmittel mit einem Gehäuseteil (3, 4) zu verbinden sind.

6. Werkzeugmaschine nach einem der Ansprüche 1 bis 5,
**dadurch gekennzeichnet, dass** der die Verbindungsvorsprünge (10, 11) tragende Gehäuseabschnitt (14) eine Dicke aufweist, die zumindest annähernd der Höhe der Verbindungsvorsprünge (10, 11) entspricht.

7. Werkzeugmaschine nach einem der Ansprüche 1 bis 6,
**dadurch gekennzeichnet, dass** in den die Verbindungsvorsprünge (10, 11) bzw. die Verbindungsausnehmungen (12, 13) aufweisenden Gehäuseabschnitt (14) ein Dämpfungselement integriert ist.

8. Werkzeugmaschine nach einem der Ansprüche 1 bis 7,
**dadurch gekennzeichnet, dass** die über die Verbindungseinrichtung (9) zu verbindenden Gehäuseteile (3, 4) ein Motorgehäuse (3) und ein Griffgehäuse (4) sind.

## Claims

1. Power tool, in particular portable power tool, having a housing (2) for receiving and holding a drive unit and a tool (8), wherein the housing (2) has two separate housing parts (3, 4) which are connected together via a connecting device (9), wherein the connecting device (9) has at least two connecting protrusions (10, 11) on a housing part (3, 4), said connecting protrusions being arranged in succession in the connecting or releasing direction (15) of the two housing parts (3, 4) and engaging in a form-fitting manner in associated connecting recesses (12, 13) in the other housing part (3, 4),
**characterized in that** the connecting protrusions (10, 11) are in the form of pointed connecting teeth, wherein at least one tooth-shaped connecting protrusion (10, 11) has an inclination counter to the releasing direction (15) between the housing parts (3, 4) to be connected, and **in that** the transition between the connecting protrusions (10, 11) is rounded.

2. Power tool according to Claim 1,
**characterized in that** at least one connecting protrusion (10, 11) extends along the entire length of the parting line between the housing parts (3, 4) to be connected.

3. Power tool according to Claim 1 or 2, **characterized in that** the connecting protrusions (10, 11) are constructed in an identical manner to one another.

4. Power tool according to one of Claims 1 to 3, **characterized in that** the connecting protrusions (10, 11) are formed in one piece with the housing part (3, 4).

5. Power tool according to one of Claims 1 to 3, **characterized in that** the connecting protrusions (10, 11) are formed in one piece with a housing portion (14) configured as a separate component, and are intended to be connected to a housing part (3, 4) via a further connecting means.

6. Power tool according to one of Claims 1 to 5, **characterized in that** the housing portion (14) carrying the connecting protrusions (10, 11) has a thickness which corresponds at least approximately to the height of the connecting protrusions (10, 11).

7. Power tool according to one of Claims 1 to 6, **characterized in that** a damping element is integrated into the housing portion (14) having the connecting protrusions (10, 11) or the connecting recesses (12, 13).

8. Power tool according to one of Claims 1 to 7, **characterized in that** the housing parts (3, 4) to be connected via the connecting device (9) are a motor housing (3) and a handle housing (4).

## Revendications

1. Machine-outil, en particulier machine-outil portative, comprenant un boîtier (2) pour le logement et le support d'une unité d'entraînement et d'un outil (8), le boîtier (2) comprenant deux parties de boîtier (3, 4) séparées qui sont reliées l'une à l'autre par le biais d'un dispositif de liaison (9), le dispositif de liaison (9) comprenant au moins deux saillies de liaison (10, 11) sur une partie de boîtier (3, 4), lesquelles saillies de liaison sont disposées l'une derrière l'autre dans le sens de liaison ou le sens de déblocage (15) des deux parties de boîtier (3, 4) et viennent en prise par complémentarité de formes dans des évidements de liaison (12, 13) associés dans l'autre partie de boîtier (3,4),
**caractérisée en ce que** les saillies de liaison (10, 11) sont réalisées sous forme de dents de liaison se terminant en pointe, au moins une saillie de liaison (10, 11) en forme de dent présentant une inclinaison dans le sens opposé au sens de déblocage (15) entre les parties de boîtier (3, 4) à relier, et **en ce que** la transition entre les saillies de liaison (10, 11) est arrondie.

2. Machine-outil selon la revendication 1, **caractérisée en ce qu'**au moins une saillie de liaison (10, 11) s'étend sur toute la longueur du joint de séparation entre les parties de boîtier (3, 4) à relier.

3. Machine-outil selon la revendication 1 ou 2,
**caractérisée en ce que** les saillies de liaison (10, 11) sont conçues de manière similaire les unes aux autres.

4. Machine-outil selon l'une quelconque des revendications 1 à 3,
**caractérisée en ce que** les saillies de liaison (10, 11) sont réalisées d'un seul tenant avec la partie de boîtier (3, 4).

5. Machine-outil selon l'une quelconque des revendications 1 à 3,
**caractérisée en ce que** les saillies de liaison (10, 11) sont réalisées d'un seul tenant avec une portion de boîtier (14) réalisée sous forme de composant séparé et doivent être reliées à une partie de boîtier (3, 4) par le biais de moyens de liaison supplémentaires.

6. Machine-outil selon l'une quelconque des revendications 1 à 5,
**caractérisée en ce que** la portion de boîtier (14) portant les saillies de liaison (10, 11) présente une épaisseur qui correspond au moins approximativement à la hauteur des saillies de liaison (10, 11).

7. Machine-outil selon l'une quelconque des revendications 1 à 6,
**caractérisée en ce qu'**un élément d'amortissement est intégré dans la portion de boîtier (14) comprenant les saillies de liaison (10, 11) ou les évidements de liaison (12, 13).

8. Machine-outil selon l'une quelconque des revendications 1 à 7,
**caractérisée en ce que** les parties de boîtier (3, 4) à relier par le biais du dispositif de liaison (9) sont un boîtier de moteur (3) et un boîtier de préhension (4).
